# FASCICULE DE BREVET EUROPEEN

(11) **EP 4 116 537 B1**
(45) Date de publication et mention de la délivrance du brevet: **07.06.2023**
(21) Numéro de dépôt: 22182481.6
(22) Date de dépôt: 01.07.2022
(51) Int. Cl.: E06C 1/12, E06C 1/06, E06C 7/00, E06C 7/18, E06C 7/44, E06C 7/46, E06C 7/06

(54) **DISPOSITIF D'ACCÈS À UNE CHAMBRE SOUTERRAINE**
VORRICHTUNG FÜR DEN ZUGANG ZU EINEM UNTERIRDISCHEN RAUM
DEVICE FOR ACCESSING AN UNDERGROUND CHAMBER

(30) Priorité: 05.07.2021 FR 2107263
(43) Date de publication de la demande: 11.01.2023
(73) Titulaire: AUD INNOV, 71800 Varennes Sous Dun (FR)
(72) Inventeur: BUGY, Yves, 69640 Ville sur Jarnioux (FR)
(74) Mandataire: Cabinet Laurent & Charras

(56) Documents cités:
- EP-A1- 0 437 879
- CN-U- 213 478 190
- FR-A- 896 763
- JP-A- H08 189 184
- US-A- 5 174 411
- US-A1- 2002 007 981
- US-A1- 2020 248 507

## Description

### Domaine technique

La présente invention se rapporte au domaine technique des dispositifs d'accès à une chambre souterraine par une ouverture ménagée dans le sol, afin de permettre une descente plus aisée et plus sécuritaire des utilisateurs d'un tel dispositif.

Les chambres souterraines sont disposées sous la chaussée et sont notamment utilisées par des opérateurs professionnels pour accéder à des canalisations ou des réseaux de câbles électriques.

### Art antérieur

Il est connu de l'état de la technique d'utiliser des échelles classiques pour accéder à une chambre souterraine. Cependant, étant donné le caractère humide et exigu d'une chambre souterraine, l'ergonomie d'utilisation d'une échelle classique (c'est-à-dire celle utilisée en principe pour accéder à des éléments en hauteur), pour accéder à des chambres souterraines, n'est pas adaptée.

D'autres dispositifs peuvent être utilisés, mais ceux -ci se révèlent souvent trop encombrants et/ou trop long à installer. Par ailleurs, le risque d'utilisation lié à l'humidité, ou le risque électrique, demeure présent.

De plus, les dispositifs classiquement utilisés comprennent des moyens stabilisateurs au niveau de l'appui au sol qui sont trop encombrants, dont l'utilisation est rendue difficile du fait des ouvertures d'accès des chambres souterraines souvent restreintes.

Le document US 2020/248507 A1 divulgue une échelle avec deux plans d'échelle, qui peuvent être déplacés l'un vers l'autre et une main courante à l'extrémité supérieure de l'échelle.

### Exposé de l'invention

L'un des buts de l'invention et donc de proposer un dispositif d'accès à une chambre souterraine par une ouverture ménagée dans un sol, qui soit rapide à installer et facile d'usage, tout en améliorant les conditions de sécurité et d'ergonomie de l'utilisateur.

À cet effet, il a été mis au point un dispositif d'accès à une chambre souterraine par une ouverture ménagée dans un sol, le dispositif comprenant au moins un premier plan de montée comportant deux montants reliés entre eux par des barreaux.

Selon l'invention, le dispositif comprend un organe compensateur de niveau monté avec capacité de coulissement réglable le long d'une extrémité inférieure du premier plan de montée, et une main courante montée avec capacité de coulissement le long d'une extrémité supérieure du dispositif entre une position rétractée et une position déployée.

De cette manière, le dispositif peut être rapidement installé par l'utilisateur, en déployant main courant et organe compensateur de niveau si nécessaire, dans le plan du plan de montée. L'encombrement est donc réduit et l'utilisation facilitée. L'organe compensateur de niveau permet de s'adapter aux différences de niveau du sol afin de sécuriser la descente de l'utilisateur.

On entend par les termes « inférieur » et « supérieur », les positions lorsque le dispositif installé. Ainsi, lors de l'installation du dispositif, le terme inférieur indique le côté orienté vers le sol et le terme supérieur indique le côté orienté vers l'ouverture de la chambre souterraine.

Par l'expression « réglable le long d'une extrémité », on entend désigner le fait que l'organe compensateur de niveau peut adopter au moins deux positions le verrouillée le long de l'extrémité inférieure du plan de montée, notamment pour s'adapter aux différences de niveaux.

Selon l'invention, le dispositif d'accès à une chambre souterraine comprend un deuxième plan de montée, ledit deuxième plan de montée comportant deux montants reliés entre eux par des barreaux, et est monté avec capacité de coulissement réglable le long du premier plan de montée et au-delà d'une extrémité supérieure dudit premier plan de montée. Le deuxième plan de montée comprend aussi des moyens de verrouillage en position du deuxième plan de montée par rapport au premier plan de montée.

De cette manière, on accroît la capacité d'élongation du dispositif permettant de s'adapter aux différentes hauteurs des chambres souterraines.

De préférence, le deuxième plan de montée est positionné derrière le premier plan de montée, notamment opposé au côté où l'opérateur s'appuie sur les barreaux. Le deuxième plan de montée possède une largeur plus importante que celle du premier plan de montée.

Par l'expression, « une largeur plus importante », on entend désigner le fait que la distance qui sépare les deux montants du deuxième plan de montée est plus grande que celle qui sépare les deux montants du premier plan de montée.

De cette manière, le dispositif trouve avantageusement son utilité dans l'accès à une chambre souterraine dont l'ouverture est restreinte. En effet, l'extrémité inférieure de l'échelle se trouve plus fine et moins encombrante que son extrémité supérieure, de sorte que son utilisation est plus aisée dans l'application concernée.

De préférence, et afin permettre un réglage aisé de la hauteur du dispositif, l'un des montants du premier ou du deuxième plan de montée comprend des logements régulièrement répartis le long dudit montant, et les moyens de verrouillage en position comprennent au moins un loquet monté pivotant sur l'un des montants du deuxième ou du premier plan de montée, et actionnable manuellement pour passer d'une position de verrouillage engagé dans l'un des logements, à une position de déverrouillage escamoté à l'encontre d'un organe élastique de rappel.

Avantageusement, les deux montants du premier ou du deuxième plan de montée comprennent des logements régulièrement répartis le long desdits montants, et les moyens de verrouillage comprennent deux loquets, chacun positionné sur un montant du deuxième ou du premier plan de montée, et reliés entre eux par un barreau.

Selon une forme de réalisation particulière, et afin de faciliter la conception du dispositif, les logements sont définis par des espaces délimités entre des languettes longitudinales en saillie du ou des montants du premier et/ou du deuxième plan de montée.

La main courante est de préférence en forme de U, définissant deux branches chacune montée coulissante, de préférence dans un manchon fixé au montant, et un barreau, reliant les deux branches, formant une butée contre les manchons lorsque la main courante est en position rétractée.

Selon un mode de réalisation particulier, les branches de la main courante comprennent au moins un doigt en saillie formant une butée de la position déployée contre une extrémité inférieure du manchon.

Selon une autre caractéristique avantageuse, le dispositif comprend un barreau supérieur équipé d'un repère visuel matérialisant le niveau auquel doit se trouver l'ouverture après le positionnement du dispositif.

Selon une forme de réalisation particulière, l'organe compensateur de niveau comprend deux pieds, chacun monté coulissant dans un manchon fixé au montant à une extrémité inférieure du premier plan de montée, les pieds comprenant une pluralité d'orifices régulièrement répartis sur la longueur du pied, et étant verrouillable en position par des goupilles insérées au travers d'orifices ménagés dans les manchons et des orifices des pieds.

### Brève description des dessins

D'autres avantages et caractéristiques ressortiront mieux de la description qui va suivre, donnée à titre d'exemple non limitatif, de l'équipement selon l'invention, à partir des dessins annexés dans lesquels :
[Fig. 1] est une vue en perspective du dispositif d'accès à une chambre souterraine, comprenant un plan de montée dont la main courante et l'organe compensateur de niveau sont en position rétractée.
[Fig. 2] est une vue similaire à celle de la figure 1, illustrant la main courante et l'organe compensateur de niveau en position déployée.
[Fig. 3] est une vue en perspective du dispositif de l'invention comprenant un premier et un deuxième plan de montée en position rétractée.
[Fig. 4] est une vue similaire à celle de la figure 3, illustrant la position déployée des deux plans de montée.
[Fig. 5] est une vue en perspective du moyen de verrouillage en position du deuxième plan de montée, dont l'un des montants du deuxième plan de montée a été masqué.
[Fig. 6] est une vue en coupe d'une partie du dispositif illustrant l'assemblage entre le premier et le deuxième plan de montée.
[Fig. 7] est une vue en perspective de la main courante en position déployée.
[Fig. 8] est une vue en perspective de l'organe compensateur de niveau en position déployée.
[Fig. 9] est une vue similaire à celle de la figure 8, en agrandissement sur le manchon.
[Fig. 10] est une vue similaire à celle de la figure 9, avec un montant du premier plan de montée masqué.
[Fig. 11] est une vue en perspective de la goupille permettant de verrouiller les pieds de l'organe compensateur.

### Description détaillée de l'invention

En référence aux figures 3 à 11, la présente invention concerne un dispositif (1) d'accès à une chambre souterraine par une ouverture ménagée dans une chaussée permettant une installation et un usage aisés, le tout en améliorant les conditions de sécurité de l'utilisateur.

L'invention trouve une application avantageuse dans le domaine des dispositifs (1) d'accès à une chambre souterraine par une ouverture ménagée dans le sol, afin de s'adapter aux différentes structures des chambres souterraines. Ainsi, le dispositif peut s'adapter à la structure du sol et à la hauteur de la chambre souterraine.

Les notions de supérieure et d'inférieure se définissent par la position du dispositif (1) une fois est installé. Ainsi, on entend que le terme supérieur indique une partie orientée vers une ouverture de la chambre souterraine, alors que le terme inférieur indique une partie orientée vers le sol de la chambre souterraine dans laquelle le dispositif (1) est installé.

Le dispositif (1) comprend au moins un premier plan (2) de montée comportant deux montants (4) reliés entre eux par des barreaux (6).

Le dispositif (1) comprend une main courante (7) montée avec capacité de coulissement réglable le long d'une extrémité supérieure du dispositif (1) entre une position rétractée et une position déployée.

De préférence, la main courante (7) est en forme de U, définissant deux branches (73) chacune montée coulissante, de préférence dans un manchon (71) fixé au montant (4), et un barreau (74), reliant les deux branches (73), formant une butée de la position rétractée contre les manchons (71).

Selon une forme de réalisation particulière, au moins une des branches (73) de la main courante (7) comprend au moins un doigt (722) escamotable et en saille destiné à vernir s'insérer dans un orifice complémentaire (75) ménagé dans le manchon pour verrouiller la position déployée de la main courante (7).

Dans un mode de réalisation particulier, au moins une des branches (73) de la main courante (7) comprend également un doigt (721) supérieur escamotable destiné à vernir s'insérer dans l'orifice complémentaire (75) ménagé dans le manchon pour verrouiller la position rétractée de la main courante (7).

Un troisième doigt (723) positionné à une extrémité inférieure de la branche, permet de réaliser une butée à la position déployée de la main courante (7) contre une partie inférieure des manchons.

Selon l'invention, le dispositif (1) comprend un organe (8) compensateur de niveau monté avec capacité de coulissement réglable le long d'une extrémité inférieure du premier plan (2) de montée, voir figure 8. L'organe (8) compensateur ne dépasse pas latéralement du gabarit du premier plan de montée (2), il est donc contenu dans la largeur du premier plan de montée

L'organe (8) compensateur de niveau comprend deux pieds (84), chacun équipé d'une tête de préhension ergonomique (82) et monté coulissant dans un manchon (81) fixé au montant (4).

De préférence, chaque manchon (81) comprend une lumière (89) s'étendant le long du manchon et faisant face au montant (4) du premier plan (2) de montée, dans laquelle un doigt (88) en saille du pied (84) vient en butée aux extrémités de la lumière (89) pour définir des positions extrêmes de rétractation et de déploiement des pieds (84).

Les pieds (84) de l'organe (8) compensateur de niveau coulissent, indépendamment l'un de l'autre, le long des montants (4) du premier plan (2) de montée pour s'adapter aux différences de niveaux de la surface d'appui.

Plusieurs orifices (83) sont ménagés le long des pieds (84), permettant le réglage en hauteur des pieds (84), de façon manuelle, via une goupille (85) venant sécuriser la position choisie en passant à travers un orifice (87) ménagé dans le manchon (81), et l'un des orifice (83) de l'organe (8) compensateur de niveau.

De préférence, l'organe (8) compensateur de niveau est réalisé en matériau électriquement isolant et comprend un embout d'appui antidérapant (86) de forme arrondie pour se glisser facilement entre par exemple des câbles électriques, par exemple.

Selon l'invention, le dispositif comprend un deuxième plan (3) de montée, monté avec capacité de coulissement réglable le long du premier plan (2) de montée et au-delà d'une extrémité supérieure dudit plan de montée (2), voir figure 4.

Les plans de montée (2, 3), l'organe (8) compensateur de niveau et la main courante (7) s'inscrivent et coulissent dans des plans parallèles ce qui permet de diminuer l'encombrement du dispositif (1) et de faciliter sa mise en place. La main courante (7) ne dépasse pas latéralement du gabarit du plan de montée (2, 3) sur laquelle elle est montée. La main courante (7) et le compensateur (8) sont montés du même côté de l'échelle, notamment au niveau d'une face avant.

Le deuxième plan (3) de montée comprend deux montants (5) reliés entre eux par des barreaux (6), ainsi que des moyens de verrouillage (10) en position du deuxième plan (3) de montée par rapport au premier plan (2) de montée.

Selon un mode de réalisation particulier, l'un des montants (4, 5) du premier (2) ou du deuxième plan (3) de montée comprend des logements (9) régulièrement répartis le long dudit montant (4, 5), et les moyens de verrouillage (10) en position comprennent au moins un loquet (102) monté pivotant sur l'un des montants (4, 5) du deuxième (3) ou du premier plan (2) de montée, et actionnable manuellement pour passer d'une position de verrouillage engagé dans l'un des logements (9), à une position de déverrouillage escamoté à l'encontre d'un organe élastique de rappel (101).

De préférence, les deux montants (4, 5) du premier (2) ou du deuxième plan (3) de montée comprennent des logements (9) régulièrement répartis le long desdits montants (4, 5), et les moyens de verrouillage (10) comprennent deux loquets (102), chacun positionné sur un montant (4,5) du deuxième (3) ou du premier plan (2) de montée, et reliés entre eux par un barreau.

Selon une forme de réalisation particulière, les logements (9) sont définis par des espaces délimités entre des languettes (11) longitudinales en saillie du ou des montants (4, 5) du premier (2) et/ou du deuxième plan (3) de montée.

Ainsi, la multitude de logement (9) permet un réglage aisé de la hauteur du dispositif (1), et la conception est simple, sûre et rationnelle.

De préférence, les languettes (11) longitudinales en saillie des plans de montée (2, 3) sont positionnées en regard l'une contre l'autre permettant seulement le déplacement en glissière des montants (4, 5) des différents plans de montée (2, 3), voir figure 6.

Dans un mode de réalisation préféré, les languettes (11) longitudinales du deuxième plan (3) de montée sont positionnées à une extrémité du montant (5) orientées vers le montant (4) du premier plan (2) de montée et inversement pour la position des languettes (11) longitudinales du premier plan (2) de montée.

Ainsi, les languettes (11) longitudinales du premier plan (2) de montée sont positionnées à une extrémité du montant (4) orientées vers le montant (5) du deuxième plan (3) de montée, voir figure 6.

Dans d'autres termes, les languettes (11) longitudinales du premier plan (2) de montée sont prises en sandwich entre les languettes (11) du deuxième plan (3) de montée et les barreaux (6) du deuxième plan (3) de montée.

Selon une autre caractéristique avantageuse, le dispositif (1) comprend un barreau supérieur (12) équipé d'un repère visuel matérialisant le niveau auquel doit se trouver l'ouverture après le positionnement du dispositif (1)

Selon l'invention, le deuxième plan (3) de montée est plus large et est positionné derrière le premier plan (2) de montée lors de l'utilisation de l'échelle. Lors de l'utilisation de l'échelle, le premier plan (2) de montée prend donc appui sur le deuxième plan (3) de montée. Le deuxième plan (3) de montée est donc positionné au niveau d'une face opposée du premier plan (2) par rapport au compensateur (8) qui se trouve devant le premier plan de montée.

Selon un mode de réalisation particulier, les barreaux (6) du dispositif (1) comprennent une face plane orientée vers la partie supérieure du dispositif (1) et une partie opposée bombée.

De préférence, les barreaux (6) du dispositif (1) comprennent une surface antidérapante.

Selon une autre caractéristique avantageuse, les montants (4, 5) des plans de montée (2, 3) comprennent des patins antidérapants (13) profilés avec une section d'extrémité réduite pour se positionner aisément, par exemple entre des câbles électriques.

Lorsque le dispositif (1) est composé de deux plans de montée (2, 3), la main courante (7) est fixée au deuxième plan (3) de montée et l'organe (8) compensateur de niveau lui est fixé au premier plan (2) de montée car se situe dans l'extrémité inférieure, l'extrémité orientée vers le sol de la chambre souterraine.

Dans un autre mode de réalisation, le dispositif (1) est constitué de N nombre de plan de montée comprenant dans le premier plan (2) à savoir, le plan se situant dans l'extrémité inférieure, un organe (8) compensateur de niveau et dans le dernier plan de montée, à savoir le plan se situant dans l'extrémité supérieure, une main courante (7).

Selon une autre forme de réalisation, le dispositif (1) comprend une poignée de manutention (non représenté), positionnée sur un montant dudit dispositif (1).

De cette manière, le dispositif (1) est plus aisé à transporter et à installer par l'utilisateur.

Il ressort de ce qui précède que l'invention fournit bien un dispositif (1) d'accès à une chambre souterraine par une ouverture ménagée dans un sol pouvant s'adapter aux surfaces de sol de la chambre, tout en permettant une installation aisée et une utilisation sécuritaire..j

## Revendications

1. Dispositif (1) d'accès à une chambre souterraine par une ouverture ménagée dans un sol, le dispositif (1) comprenant au moins un premier plan (2) de montée comportant deux montants (4) reliés entre eux par des barreaux (6), le dispositif (1) comprend :
- un deuxième plan (3) de montée, comportant deux montants (5) reliés entre eux par des barreaux (6), monté avec capacité de coulissement réglable le long du premier plan (2) de montée et des moyens de verrouillage (10) en position du deuxième plan (3) de montée par rapport au premier plan (2) de montée, le deuxième plan (3) de montée possédant une largeur plus importante que celle du premier plan (2) de montée ;
- une main courante (7) montée avec capacité de coulissement le long d'une extrémité supérieure du dispositif (1) entre une position rétractée et déployée, **caractérisé en ce que** le dispositif (1) comprend
un organe (8) compensateur de niveau monté avec capacité de coulissement réglable le long d'une extrémité inférieure du premier plan (2) de montée.

2. Dispositif (1) selon la revendication 1, ***caractérisé* en ce que** le deuxième plan (3) de montée est positionné derrière le premier plan (2) de montée.

3. Dispositif (1) selon la revendication 1, **caractérisé en ce que** l'un des montants (4, 5) du premier (2) ou du deuxième plan (3) de montée comprend des logements (9) régulièrement répartis le long dudit montant, et les moyens de verrouillage (10) en position comprennent au moins un loquet (102) monté pivotant sur l'un des montants (4, 5) du deuxième (3) ou du premier plan (2) de montée, et actionnable manuellement pour passer d'une position de verrouillage engagé dans l'un des logements (9), à une position de déverrouillage escamoté à l'encontre d'un organe élastique de rappel (101).

4. Dispositif (1) selon la revendication 3, ***caractérisé* en ce que** les deux montants (4, 5) du premier (2) ou deuxième plan (3) de montée comprennent des logements (9) régulièrement répartis le long desdits montants (4, 5), et les moyens de verrouillage (10) comprennent deux loquets (102), chacun positionné sur un montant (4, 5) du deuxième (3) ou du premier plan (2) de montée, et reliés entre eux par un barreau.

5. Dispositif (1) selon l'une des revendications 3 ou 4, ***caractérisé* en ce que** les logements (9) sont définis par des espaces délimités entre des languettes (11) longitudinales en saillie du ou des montants (4, 5).

6. Dispositif (1) selon l'une des revendications précédentes, ***caractérisé* en ce que** la main courante (7) est en forme de U définissant deux branches (73) chacune montée coulissante, dans un manchon (71) fixé au montant (4,5), le barreau (74) reliant les deux branches (73) forme une butée de la position rétractée.

7. Dispositif (1) selon l'une des revendications précédentes, ***caractérisé* en ce qu'**il comprend un barreau supérieur (12) équipé d'un repère visuel matérialisant le niveau auquel doit se trouver l'ouverture après positionnement du dispositif (1).

8. Dispositif (1) selon l'une des revendications précédentes, ***caractérisé* en ce que** l'organe (8) compensateur de niveau comprend deux pieds (84), chacun monté coulissant dans un manchon (81) fixé au montant (4), les pieds (84) comprenant une pluralité d'orifices (83) régulièrement répartis sur la longueur du pied (84), et étant verrouillable en position par des goupilles (85) insérées au travers d'orifices (87) ménagés dans les manchons et des orifices (83) des pieds (84).

## Patentansprüche

1. Vorrichtung (1) zum Zugang zu einer unterirdischen Kammer durch eine Öffnung in einem Boden, wobei die Vorrichtung (1) mindestens eine erste Aufstiegsebene (2) mit zwei durch Stäbe (6) miteinander verbundenen Pfosten (4) umfasst, wobei die Vorrichtung (1) umfasst:
- eine zweite Aufstiegsebene (3) mit zwei durch Stäbe (6) miteinander verbundenen Pfosten (5), die mit einstellbarer Gleitfähigkeit entlang der ersten Aufstiegsebene (2) und Mitteln (10) zur Verriegelung der Position der zweiten Aufstiegsebene (3) in Bezug auf die erste Aufstiegsebene (2) montiert ist, wobei die zweite Aufstiegsebene (3) eine größere Breite als die der ersten Aufstiegsebene (2) besitzt;
- einen Handlauf (7), der gleitfähig entlang eines oberen Endes der Vorrichtung (1) zwischen einer eingezogenen und einer ausgefahrenen Position montiert ist **dadurch gekennzeichnet, dass** die Vorrichtung (1) Folgendes umfasst ein Niveauausgleichselement (8), das mit einstellbarer Gleitfähigkeit entlang eines unteren Endes der ersten Aufstiegsebene (2) montiert ist.

2. Vorrichtung (1) nach Anspruch 1, **dadurch gekennzeichnet, dass** die zweite Aufstiegsebene (3) hinter der ersten Aufstiegsebene (2) positioniert ist.

3. Vorrichtung (1) nach Anspruch 1, **dadurch gekennzeichnet, dass** eine der Pfosten (4, 5) der ersten (2) oder der zweiten (3) Aufstiegsebene Aufnahmen (9) umfasst, die gleichmäßig entlang dieser Pfosten verteilt sind, und die Mittel zur Verriegelung (10) in Position mindestens eine Klinke (102) umfassen, die schwenkbar an einer der Pfosten (4, 5) der zweiten (3) oder der ersten Aufstiegsebene (2) und manuell betätigbar ist, um von einer Verriegelungsposition, die in eine der Aufnahmen (9) eingreift, in eine Entriegelungsposition überzugehen, die gegen ein elastisches Rückstellorgan (101) eingezogen ist

4. Vorrichtung (1) nach Anspruch 3, **dadurch gekennzeichnet, dass** die beiden Pfosten (4, 5) der ersten (2) oder zweiten (3) Aufstiegsebene Aufnahmen (9) umfassen, die gleichmäßig entlang der Pfosten (4, 5) verteilt sind, und die Verriegelungsmittel (10) zwei Schnapper (102) umfassen, die jeweils an einer Pfosten (4, 5) der zweiten (3) oder ersten (2) Aufstiegsebene positioniert und durch einen Stab miteinander verbunden sind.

5. Vorrichtung (1) nach einem der Ansprüche 3 oder 4, **dadurch gekennzeichnet, dass** die Aufnahmen (9) durch Räume definiert sind, die zwischen längs verlaufenden Zungen (11) begrenzt sind, die von der oder den Pfosten (4, 5) vorstehen.

6. Vorrichtung (1) nach einem der vorhergehenden Ansprüche, **dadurch gekennzeichnet, dass** der Handlauf (7) U-förmig ist und zwei Schenkel (73) definiert, die jeweils in einer am Pfosten (4, 5) befestigten Hülse (71) verschiebbar montiert sind, wobei der die beiden Schenkel (73) verbindende Stab (74) einen Anschlag der eingezogenen Position bildet.

7. Vorrichtung (1) nach einem der vorhergehenden Ansprüche, **dadurch gekennzeichnet, dass** sie eine obere Stange (12) umfasst, die mit einer visuellen Markierung ausgestattet ist, die das Niveau materialisiert, auf dem sich die Öffnung nach Positionierung der Vorrichtung (1) befinden muss.

8. Vorrichtung (1) nach einem der vorhergehenden Ansprüche, **dadurch gekennzeichnet, dass** das Niveauausgleichsorgan (8) zwei Füße (84) umfasst, die jeweils gleitend in einer an der Pfosten (4) befestigten Hülse (81) montiert sind, wobei die Füße (84) eine Vielzahl von Öffnungen (83) umfassen, die gleichmäßig über die Länge des Fußes (84) verteilt sind, und durch Stifte (85), die durch Öffnungen (87) in den Hülsen und die Öffnungen (83) der Füße (84) eingeführt werden, in ihrer Position verriegelbar sind.

## Claims

1. Device (1) for accessing an underground chamber through an opening in a floor, the device (1) comprising at least a first climbing plane (2) comprising two uprights (4) connected together by bars (6), the device (1) comprises:
- a second climbing plane (3), comprising two uprights (5) connected to each other by bars (6), mounted with adjustable sliding capacity along the first climbing plane (2) and means (10) for locking the position of the second climbing plane (3) with respect to the first climbing plane (2), the second climbing plane (3) having a greater width than the first climbing plane (2);
- a handrail (7) slidably mounted along an upper end of the device (1) between a retracted and extended position
**characterized in that** the device (1) comprises
a level compensating member (8) mounted with adjustable sliding capacity along a lower end of the first climbing plane (2).

2. Device (1) according to claim 1, **characterized in that** the second climbing plane (3) is positioned behind the first climbing plane (2).

3. Device (1) according to claim 1, **characterized in that** one of the uprights (4, 5) of the first (2) or second (3) climbing plane comprises housings (9) regularly distributed along the said upright, and the means (10) for locking in position comprise at least one latch (102) pivotally mounted on one of the uprights (4, 5) of the second (3) or of the first (2) climbing plane, and manually operable to pass from a locking position engaged in one of the housings (9), to an unlocking position retracted against an elastic return member (101).

4. Device (1) according to claim 3, **characterized in that** the two uprights (4, 5) of the first (2) or second (3) climbing plane comprise housings (9) regularly distributed along the said uprights (4, 5), and the locking means (10) comprise two latches (102), each positioned on an upright (4, 5) of the second (3) or first (2) climbing plane, and connected to each other by a bar.

5. Device (1) according to one of claims 3 or 4, **characterized in that** the housings (9) are defined by spaces delimited between longitudinal tongues (11) projecting from the upright(s) (4, 5).

6. Device (1) according to one of the preceding claims, **characterized in that** the handrail (7) is U-shaped and defines two branches (73) each slidably mounted in a sleeve (71) fixed to the upright (4, 5), the bar (74) connecting the two branches (73) forms a stop for the retracted position.

7. Device (1) according to one of the preceding claims, **characterized in that** it comprises an upper bar (12) equipped with a visual marker materializing the level at which the opening should be after positioning the device (1).

8. Device (1) according to one of the preceding claims, **characterized in that** the level compensating member (8) comprises two feet (84), each mounted so as to slide in a sleeve (81) fixed to the upright (4), the feet (84) comprising a plurality of orifices (83) evenly distributed along the length of the foot (84), and being able to be locked in position by means of pins (85) inserted through orifices (87) formed in the sleeves and orifices (83) of the feet (84).
